# FASCICULE DE BREVET EUROPEEN

(11) **EP 1 521 673 B1**
(45) Date de publication et mention de la délivrance du brevet: **14.12.2005**
(21) Numéro de dépôt: 03740971.1
(22) Date de dépôt: 10.07.2003
(51) Int. Cl.: B31B 7/00, B31B 17/28, B31C 1/02, B65D 3/22, B65D 3/26

(54) **PROCEDE ET INSTALLATION POUR LA FABRICATION D'UN EMBALLAGE TUBULAIRE**
VERFAHREN UND VORRICHTUNG ZUM HERSTELLEN EINER SCHLAUCHFÖRMIGEN VERPACKUNG
METHOD AND INSTALLATION FOR MAKING A TUBULAR PACKAGE

(30) Priorité: 15.07.2002 FR 0208914
(43) Date de publication de la demande: 13.04.2005
(73) Titulaire: Sireix, Georges, 68400 Riedisheim (FR)
(72) Inventeur: Sireix, Georges, 68400 Riedisheim (FR)
(74) Mandataire: Metz, Paul
(86) Numéro de dépôt international: PCT/IB2003/003087
(87) Numéro de publication internationale: WO 2004/007186

(56) Documents cités:
- FR-A- 2 771 334
- US-A- 3 122 305
- US-A- 4 353 764

## Description

La présente invention concerne un procédé de fabrication d'un emballage tubulaire comprenant une gaine intérieure faite d'un matériau étanche, fragile et flexible et un corps extérieur fait en carton fermé aux deux extrémités par deux obturateurs, le corps extérieur étant muni entre les deux obturateurs d'un prédécoupage situé dans un plan transversal à l'axe du tube pour faciliter l'ouverture de l'emballage, ainsi qu'une installation pour la mise en oeuvre du procédé.

L'emballage tubulaire composite le plus fréquemment utilisé comprend un corps formé d'un matériau rigide constitué d'une ou de plusieurs couches de carton, d'une étiquette extérieure et d'un complexe intérieur destiné à assurer par sa composition, d'une part, l'étanchéité de l'emballage et, d'autre part, la compatibilité de ce complexe avec le produit conditionné. Très souvent, ce complexe comprend une couche de papier, une couche d'aluminium et un revêtement de protection permettant un contact neutre entre l'aluminium et le produit, tel que décrit dans le document FR 2 771 334. Ces emballages possèdent souvent un fond métallique qui est serti sur le corps après remplissage. Le couvercle est constitué souvent d'une membrane d'aluminium assurant l'inviolabilité de la boite et d'un couvercle en plastique rentrant ou coiffant permettant, d'une part d'assurer la protection de la membrane avant l'utilisation et, d'autre part le rebouchage de l'emballage après extraction de la membrane.

Ce type d'emballage utilisant plusieurs matériaux pour la fabrication du corps principal, du fond, du couvercle et de la membrane de protection sont d'un coût relativement élevé et posent des problèmes au niveau écologique, notamment pour l'élimination des déchets. En effet, pour fabriquer ces emballages, on utilise un dispositif de formage du corps, on rapporte en général une membrane en aluminium pourvue ou non d'un système d'ouverture facile, on place sur cette membrane un couvercle plastique moulé, d'un poids respectable pour obtenir une rigidité suffisante. La fermeture après remplissage est du type à sertissage d'un fond métallique (acier, fer blanc ou aluminium) qui est produit également sur des machines lourdes et complexes. Ainsi, on obtient un emballage solide mais coûteux et rendant quasi-impossible son recyclage à cause des différents matériaux le composant. De plus, les systèmes d'ouverture sont toujours faits sur le haut de la boite, ce qui rend impossible la présentation du produit si ce dernier est par exemple des sticks salés, des biscuits longs.

La présente invention a pour but de pallier les inconvénients susmentionnés en proposant un procédé de fabrication d'un emballage économique et écologique facile à recycler et capable de conditionner un très grand nombre de produits alimentaires, industriels, et particulièrement des produits qui doivent être présentés dépassant du corps de boite quand le couvercle est retiré.

Le procédé selon l'invention est caractérisé par les étapes suivantes :
on forme la gaine intérieure en scellant les deux extrémités longitudinales du matériau sortant d'une bobine et passant à travers un conformateur assurant la formation tubulaire de la gaine ;
on colle sur la gaine un carton dont la largeur correspond à la périphérie de l'emballage et la longueur à la hauteur ou un multiple entier de la hauteur de l'emballage ;
on découpe le ou les tubes obtenus ;
on obture de manière étanche l'une des extrémités de l'emballage ;
on remplit l'emballage avec le produit à conditionner et on obture l'autre extrémité également de manière étanche.

Les avantages de l'emballage selon ce procédé sont les suivants. Le fait que la gaine est collée à l'intérieur du corps extérieur permet lorsqu'on appuie sur le prédécoupage en écrasant légèrement le corps extérieur, de rompre la gaine en même temps que le prédécoupage. Ensuite, en appliquant une traction sur les deux parties du corps, on obtient la séparation en deux parties de l'emballage permettant ainsi de présenter le produit qui est conditionné et qui d'habitude est un produit oblong qui dépasse la partie inférieure du corps. La nature de la gaine qui est étanche et fragile permet cette réalisation tout en assurant une étanchéité parfaite et la preuve de l'inviolabilité de l'emballage avant la première ouverture.

Selon une variante d'exécution, on scelle ou on colle à l'intérieur du tube à la hauteur du prédécoupage une collerette faite d'un matériau souple.

L'avantage de cette collerette est qu'elle permet facilement de refermer l'emballage après l'avoir ouvert. Une étanchéité relative est également assurée de cette manière puisque la partie supérieure de l'emballage peut venir se positionner autour de la collerette.

Selon une autre variante d'exécution, les opérations de formation du tube, notamment la formation de la gaine et la mise en place du carton extérieur et le découpage en emballages individuels sont effectuées en continu et en synchronisme, ce qui assure une bonne cadence de l'installation.

Bien entendu, il est possible d'effectuer ces opérations pas à pas.

L'invention concerne également une installation de mise en oeuvre du procédé comprenant un mandrin de formage dont la section transversale correspond à la forme du tube à former, d'un conformateur placé autour du mandrin pour la formation de la gaine à partir de la bobine, des moyens d'avancement de la gaine, des moyens de scellage des deux extrémités longitudinales de la gaine, d'un dispositif d'alimentation en feuilles pour la formation du corps extérieur, des moyens d'application d'un adhésif sur la face interne desdites feuilles, des moyens permettant d'appliquer ladite feuille contre la gaine, des moyens d'avancement du tube formé, des moyens de découpage en emballages individuels, des moyens d'obturation d'une des extrémités de l'emballage et de la seconde après remplissage.

Cette installation permet la formation de la partie principale de l'emballage et notamment la formation du corps extérieur en le collant directement sur la gaine par des moyens permettant de tourner autour du mandrin pour appliquer la feuille directement sur la gaine.

Selon une variante d'exécution, les moyens d'application de ladite feuille contre la gaine comprennent un premier cylindre creux muni selon deux génératrices, d'une série de trous radiaux communiquant avec deux chambres à vide individuelles, la distance périphérique de deux génératrices correspondant au moins approximativement à la largeur des feuilles, ledit cylindre creux étant monté sur un dispositif permettant, d'une part, de l'appliquer contre le mandrin et, d'autre part, de le faire rouler sur ledit mandrin avec la gaine.

L'avantage de ce cylindre creux est qu'il permet de saisir l'une des extrémités de la feuille qui formera le joint longitudinal du tube en activant le vide dans une des chambres, et ensuite de prendre en charge la feuille en carton contre le cylindre sous vide au fur et à mesure que ce dernier tourne autour de son axe et lorsque la deuxième extrémité de la feuille arrive sur le cylindre, le vide est activé dans la deuxième chambre, ce qui permet d'avoir le carton plaqué contre le cylindre avec la partie munie de colle vers l'extérieur. Ensuite, en appliquant le cylindre contre le mandrin avec la gaine on enroule le carton en le collant directement sur la gaine par le fait que le cylindre creux roule sur le mandrin et donc la gaine.

Selon une variante d'exécution, les moyens permettant d'appliquer ledit cylindre sur le mandrin et le faire rouler comprennent deux plateaux rotatifs concentriques avec le mandrin et supportant à travers un système de copiage de la forme du corps du tube à former des paliers supportant ledit cylindre creux.

Ces moyens permettent de faire tourner le cylindre creux autour du mandrin de 360°.

Selon une variante d'exécution, ledit dispositif de copiage est constitué pour chaque plateau de deux vérins permettant d'approcher ou d'éloigner ledit cylindre du mandrin et de le maintenir contre la surface latérale du mandrin pour lui permettre de rouler sur le mandrin.

Selon une variante d'exécution préférée, l'ensemble des moyens de l'installation est synchronisé pour permettre de travailler en continu, le dispositif d'alimentation en feuilles, le dispositif pour l'application de l'adhésif et le dispositif pour appliquer la feuille contre le mandrin et les moyens de découpe en tubes individuels sont montés sur des chariots munis de moyens pour pouvoir être déplacés entre des positions prédéterminées en avant et en arrière.

Selon une autre variante d'exécution, la disposition du conformateur et du dispositif permettant d'appliquer le cylindre creux contre le mandrin est disposée de sorte que les joints obtenus le long de la gaine et celui du corps extérieur soient opposés d'au moins environ 180°.

Enfin, selon une exécution préférée, l'installation comprend un dispositif pour façonner et sceller ou coller une collerette à l'intérieur du tube.

L'invention sera décrite plus en détail à l'aide du dessin annexé.
La figure 1 est une représentation schématique d'une installation pour la formation du tube.
La figure 2 est une variante de la forme du mandrin.
Les figures 3, 4 et 5 montrent de côté le dispositif permettant d'enrouler la feuille de carton sur la gaine.
La figure 6 est une vue en coupe de l'emballage terminé.
La figure 7 montre l'utilisation de cet emballage et notamment son ouverture.

A l'aide de la figure 1, on va décrire maintenant les étapes principales du procédé.

Une bobine 1 d'un matériau souple et fragile, constitué d'un film étanche tel que d'aluminium ou film barrière en plastique sur lequel on applique un agent de scellage verni ou plastique tel que du polyéthylène est placé sur un système de déroulage 2. Ce matériau va former la gaine. Le formage de la gaine est obtenu par un conformateur 3 entourant un mandrin 4. La gaine ainsi formée est entraînée par deux patins à courroies (non représentés sur cette figure), lesdits patins étant entraînés par un moteur et placés de part et d'autre du mandrin immédiatement après le système de formage. Dans le conformateur 3, on réalise le pliage du matériau souple sur lui-même pour mettre en vis-à-vis la couche qui scelle, de telle sorte que l'on obtienne une gaine étanche. Le scellage est assuré à la sortie du conformateur par un dispositif de scellage 5 par conduction de chaleur ou ultrasons ou haute fréquence ou similaire. La gaine étanche ainsi formée en continu est entraînée par les patins sur le mandrin 4.

A la suite du dispositif de scellage se situe un stock de feuilles cartonnées 6 avec un prédécoupage. Dans le cas représenté à la figure, chaque feuille 6 est constituée d'un carton ayant une longueur correspondant à deux emballages, mais le nombre d'emballages qu'on peut former avec une feuille dépend bien entendu de la grandeur des emballages et du choix que l'on a fait au départ. En fonction donc de la grandeur, on peut former a partir de chaque feuille un ou plusieurs emballages. Le magasin avec les feuilles 6 est placé en vis-à-vis du système de formage des feuilles et un système de dépilage prélève les feuilles dans le magasin et l'envoie vers un système d'encollage constitué de deux cylindres 7 et 8. Sur la face de chaque feuille 6 destinée à entrer en contact avec la gaine, est déposée une colle par le cylindre 7. En sortant du système d'encollage 7, 8, la feuille est prise en charge par un cylindre creux 9 muni sur deux génératrices d'une série de trous 10 (sur la figure on ne voit qu'une seule série de trous), chaque série de trous communiquant avec une chambre à vide se trouvant à l'intérieur du cylindre, les chambres vide étant commandées par un système des vannes individuelles. Lorsque l'extrémité de la feuille 6 atteint la première série de trous 10, le vide est créé dans la chambre correspondante et ainsi l'extrémité de la feuille est plaquée contre le cylindre 9. Par la suite, le cylindre 9 tourne autour de son axe et lorsque l'autre extrémité de la feuille atteint la deuxième série de trous, le vide est également créé et de cette manière la feuille reste plaquée complètement contre le cylindre 9 tenue par le vide. Il est évident que la distance entre les deux séries de trous est au moins approximativement égale à la largeur de la feuille utilisée. A partir de ce moment, la feuille avec la colle se trouvant sur la face extérieure est prise en charge par le cylindre 9 qui se déplacera d'abord contre la gaine qui se trouve déjà sur le mandrin et roulera contre cette gaine pour y appliquer la feuille. Lorsque le cylindre 9 entre en contact avec la gaine le long de l'une des extrémités de la feuille, la chambre de vide correspondante est désactivée, de sorte que l'extrémité de la feuille puisse rester en contact avec la gaine. Lorsque le cylindre finit de rouler autour de la gaine, c'est la deuxième extrémité de la feuille qui vient en contact et notamment celle-ci chevauche l'extrémité déjà collée contre la gaine, on neutralise la deuxième chambre à vide laissant ainsi la deuxième extrémité collée sur la première.

On décrira plus en détail le fonctionnement du cylindre 9 à l'aide des figures 3 à 5.

Par la suite, le tube ainsi obtenu est pris en charge par des patins à courroie h (comme ceux se trouvant à la sortie du conformateur et non représentés) pour faire avancer le tube ainsi obtenu vers un dispositif de découpage ou tronçonnage à couteaux 13. Lorsque la partie du tube arrive face au dispositif qui est supporté par un chariot, le contre-rouleau 12 et les couteaux s'appuient contre la gaine et tournent autour du tube pour tronçonner la feuille en carton enroulé et également pour découper la gaine qui se trouve collée sur le carton. Lorsque les couteaux ont fait un tour complet, le cylindre 12 et le couteau 13 s'éloignent et le chariot revient à sa place pour la suite. On obtient ainsi en sortie des tubes 14 constituant le corps principal de l'emballage.

A la figure 2, nous avons représenté une variante d'un tube obtenu par un dispositif similaire, à savoir une boite approximativement rectangulaire. Si on veut obtenir un tel emballage, le mandrin 4 aura une forme correspondante. Au moyen du dispositif décrit, on peut pratiquement obtenir toute forme souhaitée, il suffit d'avoir un mandrin ayant cette forme.

Il est à noter que lors de l'encollage de la feuille 6 sur la gaine on fait en sorte que le recouvrement des deux extrémités encollées de la gaine et les deux extrémités du carton soient en opposition afin d'annuler les contraintes de déformation et éviter également la formation des bourrelets superposés.

Les différentes étapes décrites précédemment peuvent être faites pas à pas, c'est-à-dire après la formation de la gaine, lorsqu'elle arrive face au système d'encollage des feuilles de carton, l'installation s'arrête jusqu'à ce que le carton soit encollé, ensuite on passe face aux couteaux, on s'arrête et ainsi de suite. Une autre possibilité, consiste à faire tout en continu et, dans ce cas, le stock de feuilles 6, le système d'encollage 7, 8, le cylindre sous vide 9 et le dispositif de tronçonnage 12, 13 sont montés sur des chariots suivant le déplacement de la gaine afin que le travail puisse être fait en synchronisme. Ces chariots effectuent donc un travail de va et vient entre deux positions prédéterminées.

On va maintenant décrire à l'aide des figures 3, 4 et 5 le dispositif de mise en place du carton sur la gaine.

A la figure 3, on a représenté vu de côté un dispositif qui est constitué en principe de deux plateaux 15 concentriques avec le mandrin 4 supportant les extrémités du cylindre creux 9. Le cylindre creux 9 repose sur deux paliers 16, un à chaque extrémité. Les paliers 16 sont supportés par deux vérins 17 montés sur un support 18, le support 18 étant solidaire du plateau 15.

A la figure 3, on a représenté la position de départ. On voit le cylindre encolleur 7 qui est en contact avec un cylindre 7' qui lui-même prend l'adhésif ou la colle dans un récipient 7". La feuille 6 avec sa face inférieure munie de colle vient vers le cylindre à vide 9 et lorsque l'extrémité de la feuille atteint la première rangée de trous 10, la chambre à vide correspondante (non représentée) est activée et l'extrémité de la feuille est plaquée contre le cylindre. Par la suite, le cylindre 9 tourne dans le sens de la flèche et il entraîne la feuille 6 tenue par son extrémité plaquée contre le cylindre à cause de l'aspiration à travers les trous 10. Lorsque la deuxième extrémité de la feuille atteint l'autre série de trous 10 (voir figure 4), la chambre à vide correspondante est également activée et ainsi la feuille 6 est plaquée contre le cylindre 9. A ce moment, les deux vérins 17 sont activés et le cylindre 9 vient s'appuyer contre le mandrin 4 portant la gaine. Dès que le contact entre le cylindre 6 et le mandrin 4 est opéré, la rangée correspondante des trous 10 est désactivée, ce qui permet d'obtenir le collage de l'extrémité de la feuille contre la gaine. Par la suite, comme montré à la figure 5, les plateaux 15 tournent de 360° autour du mandrin 4 dans le sens de la flèche et on obtient ainsi le roulage du cylindre 9 contre le mandrin 4, ce qui permet de coller la feuille de carton contre la gaine, le cylindre 9 roulant toujours dans la direction de la flèche indiquée sur le de dessin. Lorsque la deuxième extrémité de la feuille arrive en recouvrement de la première extrémité, la deuxième série de trous est désactivée, ce qui permet de coller l'extrémité de la feuille sur la première. Ainsi, l'opération de collage du carton sur la gaine est réalisée. Ensuite, les vérins 17 éloignent le cylindre 9 et le processus peut recommencer avec la feuille suivante.

Comme mentionné précédemment, ces opérations peuvent se faire en synchronisme avec l'avancement de la gaine, le dispositif étant monté sur un chariot qui se déplace parallèlement et à la vitesse de la gaine, soit peut se faire par étapes et, dans ce cas, le dispositif de mise en place du carton sur la gaine n'est pas déplacé dans le sens transversal et les couteaux sont alors placés en opposition du cylindre sous vide.

Si le mandrin a une forme différente, comme par exemple celle de la figure 2, le cylindre 9 va suivre le contour du mandrin, les vérins 17 permettant de s'adapter au profil.

On se réfère maintenant à la figure 6 représentant en coupe un emballage. Le corps de boîte 20 obtenu par ce moyen est constitué de la gaine intérieure 21 et du carton extérieur 22 et est placé sur un plateau tournant pour la mise en place de l'obturateur supérieur 23, ainsi que la mise en place facultative d'une collerette intérieure 24. La collerette 24 préalablement façonnée en carton souple et enduite d'un produit scellant en forme et aux dimensions intérieures de la boite est introduite en partie inférieure. La collerette en carton est collée ou scellée à sa base 25 par un poinçon chauffé à proximité du prédécoupage 26 où se situera par la suite l'ouverture de la boite. La collerette est ainsi montée positionnée approximativement moitié sur la ligne de prédécoupage et l'autre moitié au dessus. Sa position et profil permettent d'assurer la mise en place du couvercle après l'ouverture de la boite, lorsque la totalité des produits conditionnés n'est pas consommée.

Pour l'obturation supérieure, un disque en carton 32 fait d'un carton similaire ou identique à celui utilisé pour le corps de la boite est laminé avec un film barrière 27 ou plastique avec un produit scellant et découpé en forme. Il est simultanément embouti à la forme de la boite et placé à l'intérieur. Un outil muni d'un système de scellage par conduction de chaleur ou ultrasons ou haute fréquence place l'obturateur 23 ainsi obtenu à sa position de scellage de façon étanche, sa paroi étant collée contre celle du corps de la boite et notamment la gaine 21. On procède par la suite à l'ourlage du corps de la boite qui consiste à replier l'extrémité du corps 22 vers l'intérieur, puis on presse fortement pour assurer un bon maintien de l'obturateur 23. Par la suite, la boîte est envoyée à la station de remplissage et lorsque le contrôle de poids ou d'autres contrôles sont opérés, on met en place l'obturateur inférieur 28 constitué également d'un disque en carton 29 muni d'un film barrière 30 similaire ou identique au film 27 et par la suite par les mêmes moyens que précédemment, cet obturateur est scellé à la partie inférieure du boîtier. Avant d'obtenir ce scellage, on applique un léger vide à l'intérieur de la boite pour compresser le volume engendré par le fond.

La boite ainsi obtenue est représentée à la figure 7 selon différentes positions, la boite comprenant le corps 22 avec le prédécoupage 19 porte une indication 30, 31 indiquant où il est souhaitable que le consommateur appuie, par exemple, avec son pouce, pour obtenir la déchirure du prédécoupage et en même temps d'obtenir également la déchirure de la gaine intérieure comme représentée à la deuxième figure. L'indication de l'endroit à enfoncer est arbitraire mais de préférence pas aux endroits où se trouvent les joints longitudinaux de la gaine et du tube extérieur.

Lorsqu'on a obtenu ce début d'ouverture, il suffit d'appliquer une traction sur la partie supérieure de l'emballage pour obtenir la déchirure complète selon le prédécoupage aussi bien du carton que de la gaine intérieure qui est collée directement sur le corps et obtenir ainsi l'ouverture de l'emballage permettant de voir à l'intérieur le produit. La collerette 24 permet lorsqu'on ne vide par complètement l'emballage de remettre en place le couvercle et obtenir une fermeture quasiment étanche.

## Revendications

1. Procédé de fabrication d'un emballage tubulaire comprenant une gaine intérieure (21) faite d'un matériau étanche, fragile et flexible et un corps extérieur fait en carton (6) fermé aux deux extrémités par deux obturateurs (23, 28), le corps extérieur étant muni entre les deux obturateurs d'un prédécoupage (26) situé dans un plan transversal à l'axe du tube pour faciliter l'ouverture de l'emballage, **caractérisé par** les étapes suivantes :
. on forme la gaine intérieure (21) en scellant les deux extrémités longitudinales du matériau sortant d'une bobine (1) et passant à travers un conformateur (3) assurant la formation tubulaire de la gaine ;
. on colle sur la gaine (21) un carton (6) dont la largeur correspond à la périphérie de l'emballage et la longueur à la hauteur ou un multiple entier de la hauteur de l'emballage ;
. on découpe le ou les tubes (14) obtenus ;
. on obture de manière étanche l'une des extrémités de l'emballage ;
. on remplit l'emballage avec le produit à conditionner et on obture l'autre extrémité également de manière étanche.

2. Procédé selon la revendication 1, **caractérisé par le fait que** l'on scelle ou on colle à l'intérieur du tube et sur la partie correspondant au prédécoupage (26) du corps extérieur une collerette (24) faite d'un matériau souple.

3. Procédé selon la revendication 1, **caractérisé par le fait que** les opérations de formation de l'emballage jusqu'au prédécoupage en tubes (14) individuels se font en continu et en synchronisme.

4. Installation pour la mise en oeuvre du procédé selon la revendication 1, comprenant un mandrin (4) de formage dont la section transversale correspond à la forme du tube à former, d'un conformateur (3) placé autour du mandrin (4) pour la formation de la gaine (21) à partir de la bobine (1), des moyens d'avancement (11) de la gaine, des moyens de scellage (7, 8, 9, 10) de deux extrémités longitudinales de la gaine (21), d'un dispositif d'alimentation en feuilles (6) pour la formation du corps extérieur, des moyens (7, 7', 7") d'application d'un adhésif sur la face interne desdites feuilles (6), des moyens (15, 16, 17, 18) permettant d'appliquer ladite feuille (6) contre la gaine (21), des moyens d'avancement (11) du tube formé, des moyens de découpage (12, 13) en emballages individuels, des moyens d'obturation d'une des extrémités de l'emballage et de la seconde après remplissage.

5. Installation selon la revendication 4, **caractérisée par le fait que** les moyens d'application de ladite feuille contre la gaine comprennent un premier cylindre (9) creux muni selon deux génératrices d'une série de trous radiaux (10) communiquant avec deux chambres à vide individuelles, la distance périphérique de deux génératrices correspondant au moins approximativement à la largeur des feuilles (6), ledit cylindre creux (9) étant monté sur un dispositif (15, 16, 17, 18) permettant, d'une part, de l'appliquer contre le mandrin (4) et, d'autre part, de le faire rouler sur ledit mandrin avec la gaine (21).

6. Installation selon la revendication 5, **caractérisée par le fait que** les moyens permettant d'appliquer ledit cylindre (9) sur le mandrin (4) et le faire rouler comprennent deux plateaux (15) rotatifs concentriques avec le mandrin (4) et supportant à travers un système de copiage (17) de la forme du corps du tube à former des paliers (16) supportant ledit cylindre creux (9).

7. Installation selon la revendication 6, **caractérisée par le fait que** ledit dispositif de copiage est constitué pour chaque plateau (15) de deux vérins (17) permettant d'approcher ou d'éloigner ledit cylindre (9) du mandrin (4) et de le maintenir contre la surface latérale du mandrin pour lui permettre de rouler sur le mandrin.

8. Installation selon l'une des revendications 4 à 7, **caractérisée par le fait que** l'ensemble des moyens de l'installation est synchronisé pour permettre de travailler en continu, le dispositif d'alimentation en feuilles, le dispositif pour l'application de l'adhésif et le dispositif pour appliquer la feuille contre le mandrin et les moyens de découpe en tubes individuels sont montés sur des chariots munis de moyens pour pouvoir être déplacés entre des positions prédéterminées en avant et en arrière.

9. Installation selon l'une des revendications 4 à 8, **caractérisée par le fait que** la disposition du conformateur (3) et du dispositif (15, 16, 17, 18) permettant d'appliquer le cylindre creux (9) contre le mandrin (4) est disposée de sorte que les joints obtenus le long de la gaine (21) et celui du corps extérieur sont opposés d'au moins environ 180°.

10. Installation selon l'une des revendications 4 à 9, **caractérisée par le fait qu'**elle comprend un dispositif pour façonner et sceller ou coller une collerette (24) à l'intérieur du tube.

## Patentansprüche

1. Verfahren zur Herstellung einer rohrförmigen Verpackung die aus einer inneren Hülle (21) aus dichtem, brüchigem und flexiblem Material und einem Außenkörper aus Karton (6) besteht, welcher an beiden Enden mit zwei Verschlüssen (23, 28) geschlossen wird und welcher zwischen den beiden Verschlüssen eine quer zur Mittellinie der Dose vorgeschnittene Öffnung (26) aufweist, um die Öffnung der Verpackung zu erleichtern, durch folgende Fertigungsstufen **gekennzeichnet**:
• man formt die innere Hülle (21) indem man beide längslaufende Seiten aus einer Rolle (1) herauskommendes Materials versiegelt, wobei die rohrförmige Formung der Hülle mittels eines Formers (3) ausgebildet wird;
• man klebt auf die innere Hülle (21) einen Karton (6), dessen Breite der Peripherie der Verpackung entspricht und dessen Länge der Höhe der Verpackung oder einem ganzzahligen vielfachen der Höhe der Verpackung entspricht;
• man schneidet die ergebene(n) Dose(n) (14) aus ;
• man verschließt die Verpackung an einem ihrer Enden dicht;
• man füllt die Verpackung mit dem zu verpackenden Produkt, und man verschließt das andere Ende ebenfalls dicht.

2. Verfahren nach Anspruch 1, **dadurch gekennzeichnet, daß** man in den Innenteil der Dose und auf den Teil das der vorgeschnittenen Öffnung (26) des Äußenkörpers entspricht einen Kragen (24) aus biegsamem Material versiegelt oder klebt.

3. Verfahren nach Anspruch 1, **dadurch gekennzeichnet, daß** die Formungsabgänge der Verpackung bis zum Vorschneiden in individuellen Dosen (14) ununterbrochen und in Synchronismus erfolgen.

4. Anlage für den Verfahreneinsatz nach Anspruch 1, versehen mit einem Formungsdorn (4) dessen schräge Sektion der Form der zu formenden Dose entspricht, mit einem Former (3) der um den Dorn gesetzt ist zur Formung der Hülle (21) ausgehend von der Rolle (1), mit Transportvorrichtungen der Hülle (11), mit Versiegelungsvorrichtungen (7, 8, 9, 10) von zwei Längsenden der Hülle (21), mit einer Blätterversorgungsanlage (6) die zur Formung des Außenkörpers dienen, mit Auttragungsvorrichtungen (7, 7', 7") eines Klebstoffes auf die innere Seite der besagten Blätter (6), mit Vorrichtungen (15,16, 17, 18) die erlauben, das besagte Blatt (6) gegen die Hülle (21) anzudrücken, mit Transportvorrichtungen (11) der formierten Dose, mit Ausschneidevorrichtungen (12,13) in einzelne Verpackungen, mit Verschließungsvorrichtungen eines der Verpackungsenden und des zweiten Ende nach dem Füllen.

5. Anlage nach Anspruch 4, **dadurch gekennzeichnet, daß** die Ansetzungsvorrichtung des besagten Blattes gegen die Hülle einen ersten hohlen Zylinder (9) enthält, der zwei Generatoren entsprechend, mit einer Reihe radialen Löchern (10) die mit zwei individuellen Vakuumkammer in Verbindung stehen, ausgestattet ist, indem die peripherische Entfernung von zwei Generatoren wenigstens ungefähr der Breite der Blätter (6) entspricht, indem besagter hohle Zylinder (9) auf eine Vorrichtung (15, 16, 17, 18) montiert ist, die einerseits ermöglicht, ihn gegen den Dorn (4) anzudrücken und, andererseits ihn auf den besagten Dorn mit der Hülle (21) rollen zu lassen.

6. Anlage nach Anspruch 5, **dadurch gekennzeichnet, daß** die Vorrichtungen, die ermöglichen den besagten hohlen Zylinder (9) auf den Dorn (4) anzudrücken und ihn rollen zu lassen, zwei Drehplatten (15) konzentrisch mit dem Dorn (4) aufweisen und die, mit einem Kopiersystem (17) der zu formenden Dosenkörperform, Lager (16) tragen, die den besagten hohlen Zylinder (9) tragen.

7. Anlage nach Anspruch 6, **dadurch gekennzeichnet, daß** die besagte Kopiervorrichtung für jede Platte (15) aus zwei Winden (17) besteht, die ermöglichen den besagten Zylinder (9) dem Dorn (4) zu nahen oder vom Dorn zu entfernen, und ihn gegen die laterale Fläche des Dornes zu halten, um ihm zu ermöglichen auf den Dorn zu rollen.

8. Anlage nach einem der Ansprüche 4 bis 7, **dadurch gekennzeichnet, daß** die Gesamtheit der Anlagevorrichtungen synchronisiert sind, um ununterbrochen arbeiten zu können, die Blätterversorgungsanlage, die Klebstoffauftragungsvorrichtung und die Vorrichtung zum Andrücken des Blattes gegen den Dorn und die Schneidevorrichtung in individuelle Dosen sind auf Wagen montiert, die mit Vorrichtungen ausgestattet sind damit sie zwischen vorausbestimmten Positionen rückwärts und vorwärts verschoben werden können.

9. Anlage nach einem der Ansprüche 4 bis 8, **dadurch gekennzeichnet, daß** die Anlegung des Formers (3) und der Vorrichtung (15, 16, 17, 18), die ermöglicht den hohlen Zylinder (9) gegen den Dorn (4) anzudrücken, so aufgestellt wird, daß die, entlang der Hülle und jenes des Außenkörpers, erhaltenen Dichtungen von wenigstens ungefähr 180 Grad entgegengesetzt sind.

10. Anlage nach einem der Ansprüche 4 bis 9, **dadurch gekennzeichnet, daß** sie eine Vorrichtung enthält, um einen Kragen (24) innerhalb der Dose auszuarbeiten und zu versiegeln oder zu kleben.

## Claims

1. Manufacturing process of a tubular package including an interior sleeve (21) made of a tight, fragile and flexible material and an external body made of cardboard (6), closed at both ends by two closures (23, 28), the external body being provided, between the two closures, with a precut weakness (26) located in a plan transversal to the tube axis to facilitate the opening of the package, **characterized by** the following steps:
. the interior sleeve (21) is formed by sealing the two longitudinal ends of a material coming out from a reel (1) and passing through a forming device (3) ensuring the tubular formation of the sleeve,
. a piece of cardboard (6), which width corresponds to the periphery of the final package and which length corresponds to the height or to an integer multiple of the final package height, is stuck on the sleeve (21),
. the tube or tubes (14) obtained is or are cut out;
. one of the ends of the package is tightly sealed;
. the package is filled up with the product to be packed and the other end is also tightly sealed.

2. Manufacturing process according to claim 1, wherein a flange (24) made of a flexible material is sealed or stuck inside the tube and on the part corresponding to the precut weakness (26) of the external body.

3. Manufacturing process according to claim 1, **characterized in that** the operations for the formation of the package are performed in a continuous and synchronized operation, until the individual tubes (14) are cut out.

4. Installation for the implementation of the manufacturing process according to claim 1, which includes a forming mandrel (4) which cross section corresponds to the shape of the tube to be formed, a forming device (3) placed around the mandrel (4) to form the sleeve (21) coming out from the reel (1), means for the advancement (11) of the sleeve, means for sealing (7, 8, 9, 10) two longitudinal ends of the sleeve (21), a sheet feeding device (6) for the formation of the external body, means (7, 7', 7'') for applying adhesive to the inner face of said sheet (6), means (15, 16, 17, 18) for applying said sheet (6) against the sleeve (21), means for the advancement (11) of the formed tube, means for cutting (12, 13) into individual packages, means for sealing one end of the package and for sealing the second end after filling up the package.

5. Installation according to claim 4, **characterized in that** the means for applying said sheet against the sleeve comprise a first hollow cylinder (9) provided along two generating lines with a series of radial holes (10) communicating with two individual vacuum chambers, the peripheral distance between two generating lines corresponding at least approximately to the width of the sheets (6), said hollow cylinder (9) being carried on a device (15, 16, 17, 18) allowing, on one hand, to apply it against the mandrel (4) and, on the other hand, to make it roll on and around said mandrel with the sleeve (21).

6. Installation according to claim 5, **characterized in that** the means allowing to apply said cylinder (9) against the mandrel (4) and to make it roll comprise two rotating plates (15), concentric with mandrel (4), and which support through a system (17) to copy the body shape of the tube to be formed, bearings (16) supporting said hollow cylinder (9).

7. Installation according to claim 6, **characterized in that** said copying device is made up for each plate (15) of two jacks (17) allowing to move said cylinder (9) towards or away from the mandrel (4) and to hold it against the side surface of the mandrel to allow it to roll on and around the mandrel.

8. Installation according to any of the claims 4 to 7, **characterized in that** all the means of the installation are synchronized to allow a continuous operation, the sheet feeding device, the device for applying adhesive, the device for applying the sheet against the mandrel and the means for cutting out individual tubes are mounted on carriages provided with means allowing them to be moved between predetermined positions forwards and backwards.

9. Installation according to any of the claims 4 to 8, **characterized in that** the arrangement of the forming device (3) and the device (15, 16, 17, 18) allowing to apply the hollow cylinder (9) against the mandrel (4) is so arranged that the joints obtained along the sleeve (21) and that of the external body are opposed at least by approximately 180°.

10. Installation according to any of the claims 4 to 9, **characterized in that** it comprises a device for working and sealing or sticking a flange (24) inside the tube.
